# EUROPÄISCHE PATENTSCHRIFT

(11) **EP 0 312 708 B1**
(45) Veröffentlichungstag und Bekanntmachung des Hinweises auf die Patenterteilung: **03.07.1991**
(21) Anmeldenummer: 88111303.9
(22) Anmeldetag: 14.07.1988
(51) Int. Cl.: F02M 51/06, F02M 61/16, F02M 61/20

(54) **Elektromagnetisches Einspritzventil für Brennkraftmaschinen und Verfahren zu seiner Herstellung**
Electromagnetic injection valve for internal combustion engines and method for its production
Soupape d'injection électromagnétique pour moteurs à combustion interne et méthode de sa production

(30) Priorität: 17.10.1987 DE 3735288
(43) Veröffentlichungstag der Anmeldung: 26.04.1989
(73) Patentinhaber: PIERBURG GMBH, 41460 Neuss (DE)
(72) Erfinder: Schauer, Walter, D-4040 Neuss (DE)

(56) Entgegenhaltungen:
- DE-A- 3 431 677
- GB-A- 2 080 627
- GB-A- 2 192 427
- US-A- 3 731 881
- US-A- 4 384 681
- PATENT ABSTRACTS OF JAPAN, Band 7, Nr. 92 (M-208)[1237], 16. April 1983; & JP-A-58 15 758 (AISAN KOGYO K.K.) 29-01-1983

## Beschreibung

Die Erfindung betrifft ein elektromagnetisches Einspritzventil für Brennkraftmaschinen nach dem Oberbegriff des Patentanspruchs 1 und ein Verfahren zu seiner Herstellung nach dem Oberbegriff des Patentanspruchs 3.

Derartige Einspritzventile sind bekannt. Hier tritt das Problem auf, daß zur Durchflußmengenbestimmung die Notwendigkeit besteht, eine Abstimmung zwischen der den Ventilkörper belastenden Federkraft und der Magnetöffnungskraft herzustellen, so daß gewährleistet ist, daß das Ventil bei abgeschaltetem Erregerstrom sicher auf dem Ventilsitz aufliegt und diesen abdichtet und andererseits die in Öffnungsrichtung wirkende Magnetkraft hohe Schaltfrequenzen ermöglicht, ohne daß dies durch die Federkraft beeinträchtigt wird. Ferner ist es erforderlich, daß zum gleichen Zweck der Durchflußmengenbestimmung der Hub des Ventilkörpers genau justiert wird. Für die Justierung ist es bekannt, daß der den Ventilsitz tragende Düsenkopf aus Blech ausgebildet ist und in der Einstelloperation solange deformiert wird, bis das geforderte Maß des Hubes erreicht ist. Ferner ist es bekannt, daß innerhalb eines zentrisch im Ventil angeordneten Rohres ein Element axial verschoben wird, womit die Vorspannung der den Ventilschließkörper belastenden Feder eingestellt werden soll. Das genannte Element wird auf verschiedene Weise gesichert. Sofern das Rohr gleichzeitig der Magnetkern ist, an dessen freies Ende der Magnetanker anschlägt, so besteht die Gefahr, daß sich der Anker nach längerer Betriebszeit verkantet, wenn er sich durch asymmetrisches Aufschlagen etwas in das Rohr eingearbeitet hat. Das Ventil mißt dann nicht mehr präzise zu und ist auch nicht mehr dicht.

Aus der DE-OS 34 31 677 ist bereits bekannt, daß eine Anschlagbuchse durch Verquetschen von Material in Einstiche, die sich am Umfang der Ventilnadel befinden, mit dieser formschlüssig zu verbinden. Da jedoch das Material der Anschlagbuchse im Quetschbereich zu Rückfederung neigen kann, bestehen hinsichtlich der Dauerhaltbarkeit dieser Verbindung Probleme.
Die JP-A-5815758 offenbart ein elektromagnetisches Einspritzventil für Brennkraftmaschinen, dessen Brennstoffaustritt von einem durch eine Feder auf einen Ventilsitz belasteten Ventilschließkörper kontrolliert wird, der unter der Kraftwirkung eines erregten, mittels einer elektrischen Spule und Eisenkreis in einem eisenfreien Spalt erzeugten Magnetfeldes als Anker wirkt und vom Ventilsitz abhebt, wobei der in die Spule hineinragende Eisenkern als Rundstab ausgeführt und mit einem Abschnitt fest, aber in Längsrichtung justierbar, im Ventilgehäuse eingespannt ist und nach der Justierung durch Laserschweißen mit dem Ventilgehäuse fixiert wird. Diese Justierung ermöglicht jedoch keine Einstellung bei Brennstoffdurchsatz.

Aufgabe der Erfindung ist es daher, ein Einspritzventil eingangs genannter Art derart auszubilden, daß bei dem Verfahren zu seiner Herstellung die für die Funktion des Ventils maßgeblichen Einstellvorgänge von Federkraft und Hub einfach und präzise durchgeführt und dauerhaft gesichert werden können.

Diese Aufgabe wird durch die Merkmale der Ansprüche 1 und 2 hinsichtlich des Einspritzventils gelöst. Der Anspruch 3 bezieht sich auf ein Verfahren zu seiner Herstellung.

Der mit der Erfindung erzielbare Vorteil besteht insbesondere darin, daß durch eine durch Verformung gebildete Längenänderung zur Hubeinstellung mit nachfolgender Federkrafteinstellung über einen Spannring sehr einfache Einstellmethoden höchster Genauigkeit bei geringen Kosten erreicht werden.

Ein Ausführungsbeispiel nach der Erfindung ist in der Zeichnung schematisch dargestellt und wird im folgenden näher beschrieben. Es zeigt:
Fig. 1 einen Schnitt durch ein Einspritzventil,
Fig. 2 eine Draufsicht auf einen Spannring.

Ein Ventiloberteil 1 ist aus magnetisierbarem Weicheisen als Fließpreßteil oder dergleichen hergestellt und in Verbindung mit einem aus magnetisierbarem Werkstoff bestehenden Rundstab 2 mit der Funktion eines Justierstiftes und einem Ventilgehäuse 3. In dem zwischen Rundstab 2 und Ventilgehäuse 3 verbleibenden Ringraum ist eine elektrische Spule 4 eingesetzt, die über nicht dargestellte Zuleitungen erregbar ist. Der Brennstoff fließt von einer Zuleitung 5 um die Spule herum zum Brennstoffrücklauf 6 und kühlt auf diese Weise die Spule. Gleichzeitig steht der Brennstoff entsprechend seinem Förderdruck im Bereich eines am Ventilgehäuse 3 befestigten Ventilsitzkörpers 7 an einem Ventilsitz 8 an. Auf dem Rundstab 2 befindet sich ein Spannring 9 (in Fig. 2 dargestellt), der mit einer Feder 10 zusammenwirkt, die einen Ventilschließkörper 11 in Richtung des Ventilsitzes 8 belastet.

Im vorliegenden Ausführungsbeispiel befindet sich der Hub des als Anker wirkenden Ventilschließkörpers 11 zwischen der Stirnfläche des Rundstabes 2 und der balligen Stirnfläche des Ventilschließkörpers 11, der als Rundstab, jedoch auch als Platte, Kugel oder Halbkugel ausgebildet sein kann.

Bevor zur Vervollständigung des Ventils die dazu benötigten Bauteile (in der Zeichnung nicht dargestellt) montiert werden, erfolgen nachstehend beschriebene Einstellvorgänge.

Das vormontierte Einspritzventil wird in seinem Ventilhub in mehreren Schritten justiert:

### a) Grobeinstellung

Der zentrisch angeordnete Rundstab 2 (Justierstift) wird bei erregter Spule (angezogenes Ventilschließglied 11) durch ein Werkzeug um einen festgelegten Sollwert, z.B. ca. 0,03-0,08 mm, axial in Richtung Ventilsitz 8 verschoben und in dieser Stellung mit dem Hals 12 des Ventiloberteils 1 durch z.B. Laserschweißung verbunden. Die Grobeinstellung kann auch, bei entsprechender Auslegung der betroffenen Teile, durch Pressen erreicht werden, wodurch das Laserschweißen entfällt. Ebenso ist es denkbar als Führungsgröße der axialen Verschiebung einen Durchflußwert vorzugeben.

### b) Feineinstellung

Durch zwei sich im Hals 12 des Ventiloberteils 1 gegenüberliegende Bohrungen 13,14 erfolgt mit Hilfe einer Prägevorrichtung 15 durch radiale Krafteinwirkung auf den Rundstab 2 eine Längenänderung desselben. Der Prägungsvorgang wird in Abhängigkeit des Durchflußes eines unter Betriebsdruck stehenden Prüfmediums (Luft, Kraftstoff oder anderes Medium) und unter Berücksichtigung der Rückfederung des verformten Materials durchgeführt. Dabei ist es wichtig, daß die Prägung mit einer konstanten Geschwindigkeit ausgeführt wird und nach Erreichen des Sollwertes die Prägestempel sofort aus den Prägemarken 16 gezogen werden, um ein weiteres Fließen des Materials und damit eine weitere ungewünschte Längenänderung zu vermeiden.

Vorteilhafterweise sind die Prägestempel abhängig vom zu verformenden Material und dessen Profil und Durchmesser zylindrisch in einem bestimmten Durchmesser und mit einer geringen Aushebeschräge ausgebildet, um einmal eine gewünschte konstante, fein dosierte Längenänderung, in diesem Fall im Verhältnis von ca. 10: 1, zu erreichen, zum anderen, um ein Klemmen beim Zurückziehen der Prägestempel aus dem verformten Material zu vermeiden. Mit diesem Hubeinstellverfahren ist eine Einstellgenauigkeit von ≧ 0.001 mm erreichbar.

Anschließend an die unter angelegter Spannung bei stets geöffnetem Einspritzventil durchgeführte Hubeinstellung erfolgt die Einstellung der Federkraft der Feder 10 bei dynamischem Betrieb des Ventils, d.h. dieses wird mit einer festgelegten Frequenz und Öffnungsdauer getaktet, wobei Brennstoff unter Betriebsdruck anliegt. Dabei wird der auf dem Rundstab 2 angeordnete Spannring 9 mittels eines Werkzeugs 17 axial verschoben. Das Werkzeug 17 ist mit zwei Stempeln ausgerüstet, die durch zwei sich in dem Ventiloberteil 1 befindliche, gegenüberliegende Rücklaufbohrungen 6 in Ausnehmungen 18,19 des Spannrings 9 eingreifen, wobei der eine Stempel zuerst den Spannring 9 auseinanderdrückt und somit die Klemmverbindung löst. Beide Stempel heben oder senken den gelösten Spannring 9, wodurch die Feder 10 mehr oder weniger gespannt wird. Die Position, in der der festgelegte Brennstoffdurchsatz gemessen wird, wird durch Spannen des Spannringes 9 auf den Rundstab 2, unterstützt durch beide Arme der Vorrichtung 17, fixiert. Dabei fährt der eine Arm der Vorrichtung 17 soweit aus der Ausnehmung 18 des Spannringes 9 heraus, bis die Klemmverbindung zwischen Spannring 9 und Rundstab 2 wieder hergestellt ist.

Für sämtliche Einstellvorgänge wird nur eine Vorrichtung benötigt, wobei darauf zu achten ist, daß das Einspritzventil dabei schwimmend auf gehängt ist, um die beim Prägevorgang auftretenden Querkräfte nicht auf das Ventilgehäuse zu übertragen.

Weiter von Vorteil ist, daß bei Alterung die Veränderung des Hubes durch Zurückfedern des quer zur Längsrichtung verformten Materials maximal nur im Verhältnis ca. 1: 10 auftreten kann. Eine damit verbundene Durchsatzänderung bleibt innerhalb enger Toleranzen.

## Patentansprüche

1. Elektromagnetisches Einspritzventil für Brennkraftmaschinen, dessen Brennstoffaustritt von einem durch eine Feder auf einen Ventilsitz (8) belasteten Ventilschliebkörper (11) kontrolliert wird, der unter der Kraftwirkung eines erregten, mittels einer elektrischen Spule (4) und Eisenkreis in einem eisenfreien Spalt erzeugten Magnetfeldes als Anker wirkt und vom Ventilsitz (8) abhebt, wobei der in die Spule (4) hineinragende Eisenkern als Rundstab (2) ausgeführt und mit einem Abschnitt fest in einem Ventilgehäuseoberteil (1) eingespannt ist und am nicht eingespannten Abschnitt einen Anschlag für den Ventilschließkörper bildet, **dadurch gekennzeichnet**, daß der nicht eingespannte Abschnitt des Rundstabes (2) quer zur Längsrichtung wenigstens zwei zur Rundstabmitte gerichtete Prägemarken (16) aufweist und am Ventiloberteil (1) im Bereich der Prägemarken (16) Öffnungen (13, 14) zum Einführen von Prägewerkzeugen (15) angeordnet sind.

2. Einspritzventil nach Anspruch 1, **dadurch gekennzeichnet**, daß der nicht eingespannte Abschnitt des Rundstabes (2) einen in Längsrichtung des Rundstabes durch Ventilgehäuseöffnungen (6) hindurch verstellbaren als Spannring (9) ausgeführten Federanschlag aufweist.

3. Herstellungsverfahren eines elektromagnetischen Einspritzventils für Brennkraftmaschinen, dessen Brennstoffaustritt von einem durch eine Feder auf einen Ventilsitz belasteten Ventilschließkörper kontrolliert wird, der unter der Kraftwirkung eines erregten, mittels einer elektrischen Spule und Eisenkreis in einem eisenfreien Spalt erzeugten Magnetfeldes als Anker wirkt und vom Ventilsitz abhebt, wobei der in die Spule hineinragende Eisenkern als Rundstab ausgeführt einen Anschlag für den Ventilschließkörper bildet und einen Federanschlag aufweist nach den Ansprüchen 1 und 2 und in einem
1. Verfahrensschritt als Grobeinstellung des Ventilhubes mit Hilfe eines Werkzeuges eine axiale Verstellung in Richtung Ventilsitz erfährt und in einem
2. Verfahrensschritt in dieser Stellung mit seinem ersten Abschnitt im Ventilgehäuse fixiert wird, **dadurch gekennzeichnet**, daß in einem
3. Verfahrensschritt eine Feineinstellung des Ventilhubes durch eine bleibende Längsverformung des nicht fixierten Abschnittes des Rundstabes (2) durch Prägen von in Prägemarken (16) eingreifenden Prägewerkzeugen (15) erreicht wird, und in einem
4. Verfahrensschritt eine Federkraftjustierung der den Ventilschließkörper (11) einerseits belastenden Feder (10) dadurch erfolgt, daß ein auf dem nicht fixierten Abschnitt des Rundstabes (2) angeordneter Anschlag (9), auf dem sich die Feder (10) andererseits abstützt, axial verstellt und anschließend festgespannt wird.

## Claims

1. Electromagnetic injection valve for internal combustion engines, the fuel outlet of which is controlled by a valve closing body (11) which is loaded by a spring on a valve seat (8), which body acts as armature under the effect of the force of an excited magnetic field generated by means of an electric coil (4) and iron circuit in an iron-free gap and lifts away from the valve seat (8), the iron core protruding into the coil (4) being constructed as round rod (2) and being firmly clamped with one section in the upper part (1) of the valve housing and forming a stop for the valve closing body at the section not clamped-in, characterised in that the section of the round rod (2) not clamped-in exhibits at least two embossed marks (16) directed towards the centre of the round rod transversely to the longitudinal direction and openings (13, 14) for introducing embossing tools (15) are arranged in the area of the embossed marks (16) at the top part (1) of the valve.

2. Injection valve according to Claim 1, characterised in that the section of the round rod (2) not clamped-in exhibits a spring stop constructed as clamping ring (9), which is adjustable in the longitudinal direction of the round rod through openings (6) in the valve housing.

3. Production methods for an electromagnetic injection valve for internal combustion engines, the fuel outlet of which is controlled by a valve closing body loaded by a spring on a valve seat, which body acts as armature under the effect of the force of an excited magnetic field generated by means of an electric coil and iron circuit an iron-free gap and lifts away from the valve seat, the iron core protruding into the coil being constructed as round rod and forming a stop for the valve closing body and exhibiting a spring stop according to Claims 1 and 2 and being subjected in a first method step to an axial adjustment in the direction of the valve seat as coarse adjustment of the valve stroke with the aid of a tool and, in a second method step, being fixed with its first section in this position in the valve housing, characterised in that, in a third method step, a fine adjustment of the valve stroke is achieved by a permanent longitudinal deformation of the unfixed section of the round rod (2) by embossing tools (15) engaging in embossing marks (16), and, in a fourth method step, a spring force adjustment of the spring (10) loading the valve closing body (11), on the one hand, is effected by a stop (9) arranged on the unfixed section of the round rod (2), on which the spring (10) is supported, on the other hand, being axially adjusted and subsequently clamped tight.

## Revendications

1. Soupape d'injection électromagnétique pour moteurs à combustion interne, dont la sortie de combustible est contrôlée par un corps de fermeture de soupape (11), chargé par un ressort sur un siège de soupape (8), ce corps faisant office d'induit sous l'effet d'un champ magnétique excité, produit dans un entrefer au moyen d'une bobine électrique (4) et d'un circuit magnétique, et se soulevant du siège de soupape (8), le noyau de fer, qui pénètre dans la bobine (4), étant réalisé sous forme de barre ronde (2), étant fixé par une section dans une partie supérieure de la cage de soupape (1), et formant une butée pour le corps de fermeture de soupape, sur la section non fixée, caractérisée en ce que la section non fixée de la barre ronde (2) présente, à la transversale du sens longitudinal, deux empreintes (16) au moins orientées en direction du centre de la barre, des ouvertures (13, 14) étant disposées dans la zone des empreintes (16), sur la partie supérieure de la soupape (1), pour l'introduction des outils d'estampage (15).

2. Soupape d'injection suivant la revendication 1, caractérisée en ce que la section non fixée de la barre ronde (2) présente une butée à ressort, réalisée sous forme de bague de serrage (9), qui peut se déplacer au travers d'ouvertures de la cage de soupape (6), dans le sens longitudinal de la barre ronde.

3. Méthode de production d'une soupape d'injection électromagnétique pour moteurs à combustion interne, dont la sortie de combustible est contrôlée par un corps de fermeture de soupape, chargé par un ressort sur un siège de soupape, ce corps faisant office d'induit sous l'effet d'un champ magnétique excité, produit dans un entrefer au moyen d'une bobine électrique et d'un circuit magnétique, et se soulevant du siège de soupape, le noyau de fer, qui pénètre dans la bobine, réalisé sous forme de barre ronde, formant une butée pour le corps de fermeture de soupape, et présentant une butée à ressort, suivant les revendications 1 et 2, ce noyau étant soumis dans une première étape, en qualité de réglage grossier de la course de soupape, à un déplacement axial en direction du siège de soupape, au moyen d'un outil, étant fixé dans une deuxième étape dans la cage de soupape, dans cette position, par sa première section, caractérisée en ce qu'un réglage fin de la course de soupape est obtenu dans une troisième étape, par une déformation linéaire permanente de la section non fixée de la barre ronde (2), sous l'effet d'outils d'estampage (15), qui s'engagent dans les empreintes (16), et en ce qu'un réglage de la force du ressort (10), qui sollicite le corps de fermeture de soupape (11), d'un côté, est assuré dans une quatrième étape, par le déplacement axial, suivi du serrage, d'une butée (9), disposée sur la section non fixée de la barre ronde (2), et sur laquelle s'appuie le ressort (10), de l'autre côté.
